# EUROPÄISCHE PATENTSCHRIFT

(11) **EP 4 667 677 B1**
(45) Veröffentlichungstag und Bekanntmachung des Hinweises auf die Patenterteilung: **24.06.2026**
(21) Anmeldenummer: 25168032.8
(22) Anmeldetag: 02.04.2025
(51) Int. Cl.: E04D 11/00, E04D 13/04

(54) **DRÄNAGEPLATTE UND DIESE UMFASSENDER DACHBEGRÜNUNGSAUFBAU**
DRAINAGE PLATE AND ROOF GREENING CONSTRUCTION COMPRISING SAME
PLAQUE DE DRAINAGE ET STRUCTURE DE TOIT ENGAZONNÉ L'UTILISANT

(30) Priorität: 20.06.2024 DE 102024205737
(43) Veröffentlichungstag der Anmeldung: 24.12.2025
(73) Patentinhaber: Optigrün international AG, 72505 Krauchenwies-Göggingen (DE)
(72) Erfinder: GÖSSNER, Dominik, 72505 Krauchenwies-Göggingen (DE); GROSS, Valentin, 72505 Krauchenwies-Göggingen (DE)
(74) Vertreter: Maiwald GmbH

(56) Entgegenhaltungen:
- EP-B1- 2 148 022
- WO-A1-2012/107942
- DE-A1- 3 045 390
- DE-A1- 4 328 787

## Beschreibung

### TECHNISCHES GEBIET

Die Erfindung betrifft eine Dränageplatte, welche in einem Dachbegrünungsaufbau, insbesondere auf einem Flachdach mit einer Dachneigung von höchstens 5°, verwendet werden kann. Weiterhin betrifft die Erfindung einen Dachbegrünungsaufbau, der wenigstens eine erfindungsgemäße Dränageplatte enthält.

### HINTERGRUND DER ERFINDUNG

Dachbegrünungsaufbauten kommt in Zeiten des fortschreitenden Klimawandels eine immer größere Bedeutung zu, da begrünte Dächer in der Lage sind, Niederschläge aufzunehmen und deren Abgabe in die Kanalisation zu verzögern oder ganz und gar zu vermeiden. Dies ist insbesondere in größeren Städten mit hoher Bodenversiegelung angesichts immer häufiger auftretender Starkregenfälle von großer Bedeutung. Zudem sorgen Gründächer in den Städten für ein verbessertes Klima. In vielen Städten ist für Neubauten einer bestimmten Größe die Anlage eines begrünten Daches zwingend vorgeschrieben. Bei einer Neukonstruktion eines Gebäudes kann das Gründach bei der Berechnung der Statik des Gebäudes bereits mitberücksichtigt werden. Soll ein Gründach nachträglich auf einem Dach eines bereits existierenden Gebäudes errichtet werden, besteht diese Möglichkeit nicht. Hier muss das Gewicht des Dachbegrünungsaufbaus - insbesondere, wenn es sich um einen Dachbegrünungsaufbau mit Wasserspeicher handelt - an die Tragfähigkeit des Daches angepasst werden. Derartige Dachbegrünungsaufbauten verwenden häufig Dränageplatten entsprechend dem Oberbegriff des Anspruchs 1 mit Durchgangsöffnungen, die Überschusswasser ableiten können (z. B. DE 30 45 390 A1 und DE 43 28 787 A1). In allen Fällen ist es bevorzugt, den Dachbegrünungsaufbau so leicht wie möglich auszulegen, da unnötig schwere Dachbegrünungsaufbauten die Dachkonstruktion verteuern.

Dachkonstruktionen unterliegen erheblichen Belastungen aufgrund des Windsogs, der durch den über das Dach strömenden Wind hervorgerufen wird. Die Windströmung verursacht an der Oberfläche des Dachaufbaus einen Unterdruck, der zu einem Abheben des Dachaufbaus von der Dachabdichtung führen kann. Besonders ausgeprägt ist dieser Effekt an dem in Windrichtung liegenden Dachrand und insbesondere an dessen Ecken, da sich in diesen Bereichen Wirbel bilden, welche den Windsog verstärken. DIN EN 1991-1-4:2010-12 enthält Vorschriften, anhand derer die besonders gefährdeten Bereiche eines Daches ermittelt und die entsprechende Windlast berechnet werden können, sodass auf der Grundlage dieser Berechnungen eine sichere Auslegung der Dachkonstruktion möglich wird.

Dachbegrünungsaufbauten unterliegen den Einflüssen des Windsogs ebenso wie andere Dachkonstruktionen. Infolge der ebenfalls aufgrund des Klimawandels zunehmenden Windgeschwindigkeiten mit zunehmender Wahrscheinlichkeit starker Windböen wird die sichere Auslegung begrünter Dächer immer wichtiger. Dies gilt besonders für Extensivbegrünungen mit vergleichsweise geringer Höhe und entsprechend geringer Auflast. Nach derzeitigem Stand ist es bereits jetzt häufig nicht möglich, wegen der Windanfälligkeit auf bestimmten Dächern eine Extensivbegrünung mit einer Substrathöhe von weniger als 10 cm vorzusehen. Dies gilt selbst für den Fall, dass die Höhe des Dachbegrünungsaufbaus in den besonders windgefährdeten Bereichen vergrößert wird, um die Auflast dort zu erhöhen. Im Ergebnis ist damit eine Dachbegrünung oft überhaupt nicht realisierbar, da eine vergleichsweise leichte Extensivbegrünung dem erwarteten Windsog nicht standhalten und eine schwerere Intensivbegrünung die erlaubte Traglast der Dachkonstruktion übersteigen würde.

Aufgabe der Erfindung ist es daher, die vorstehend beschriebenen Probleme des Standes der Technik zu beheben und einen Dachbegrünungsaufbau anzugeben, der trotz geringen Gewichts dem zu erwartenden Windsog in allen Bereichen des begrünten Daches standhalten kann.

### ZUSAMMENFASSUNG DER ERFINDUNG

Die Lösung dieser Aufgabe gelingt mit der Dränageplatte gemäß Anspruch 1, welche Bestandteil des Dachbegrünungsaufbaus gemäß Anspruch 6 ist. Bevorzugte Weiterbildungen sind in den jeweiligen abhängigen Ansprüchen beschrieben.

In ihrem breitesten Aspekt betrifft die Erfindung also eine Dränageplatte für einen Dachbegrünungsaufbau, welche als Flächenelement mit einer Unterseite zur Ausrichtung in Richtung auf eine Dachfläche sowie einer der Unterseite gegenüberliegenden Oberseite ausgebildet ist und welche eine Vielzahl von zur Unterseite hin offenen Vorsprüngen aufweist, welche in Richtung auf die Oberseite vorstehen und jeweils eine Endfläche besitzen, wobei die Endflächen an der Oberseite eine Auflagefläche bilden. In zumindest einem Teil der Vorsprünge ist wenigstens eine Durchgangsöffnung vorhanden, die sich in der Endfläche oder einer Seitenwand des Vorsprungs befindet, wobei die Gesamtfläche der Öffnungsflächen sämtlicher der Durchgangsöffnungen 2 bis 15 %, bezogen auf die Gesamtfläche der Dränageplatte, beträgt.

Die erfindungsgemäße Dränageplatte entspricht in ihrem Grundaufbau prinzipiell Dränageplatten, wie sie bereits aus dem Stand der Technik bekannt sind. Derartige Dränageplatten werden von der Anmelderin beispielsweise unter den Bezeichnungen FKD 15, FKD 25, FKD 25 plus und FKD 40 angeboten. In ihrer Formgebung ähneln diese Dränageplatten einer Noppenplatte oder einem Eierkarton. Üblicherweise werden die Dränageplatten aus einer ebenen Kunststoffplatte durch Tiefziehen oder Formpressen hergestellt, wobei die Vorsprünge so eingeformt werden, dass sie einen zur Unterseite der Platte hin offenen Hohlraum umschließen. Die Form der Vorsprünge ist grundsätzlich nicht weiter beschränkt. In der Regel laufen die Vorsprünge zur Oberseite der Dränageplatte hin konisch zu und besitzen beispielsweise die Form eines Kegelstumpfes. In diesem Fall sind die Endflächen der Vorsprünge kreisförmig. Es sind jedoch auch andere Querschnittsformen wie beispielsweise rechteckige oder vieleckige Formen denkbar, wobei die Ecken zur Vereinfachung der Herstellung bevorzugt abgerundet sind. Zweckmäßig besitzen die Vorsprünge zudem alle die gleiche Höhe, sodass die Endflächen in einer Ebene liegen, in der sie dann gemeinsam eine (nicht durchgängige) Auflagefläche an der Oberseite der Dränageplatte bilden. Auf diese Auflagefläche können im Dachbegrünungsaufbau weitere Schichten aufgebracht werden. Die Dicke der Dränageplatte (größter Abstand zwischen Ober- und Unterseite) liegt, wie im Stand der Technik, bei wenigen Zentimetern, beispielsweise zwischen 1 und 6 cm und insbesondere im Bereich von 1,5 bis 4 cm.

Die erfindungsgemäße Dränageplatte offenbart wenigstens eine Durchgangsöffnung, die sich in einer Endfläche an der Oberseite wenigstens eines Teils der Vorsprünge befindet oder welche in einer Seitenwand des Vorsprungs angeordnet ist. Von beiden Möglichkeiten ist die Anordnung in einer Endfläche bevorzugt, weil die Erzeugung einer Durchgangsöffnung in der Endfläche aufgrund der besseren Zugänglichkeit dieses Bereichs einfacher ist als die Einbringung der Durchgangsöffnung in die Seitenwand des Vorsprungs. Ist eine Durchgangsöffnung in der Seitenwand des Vorsprungs vorhanden, befindet sie sich bevorzugt in einem oberen Bereich des Vorsprungs in Richtung auf die Oberseite der Dränageplatte hin. Beispielsweise liegt die wenigstens eine Durchgangsöffnung in einem oberen Drittel, in einem oberen Viertel, einem oberen Sechstel oder den obersten 10 % der Seitenwand, jeweils bezogen auf die Gesamthöhe des Vorsprungs. Bevorzugt befindet sich die Durchgangsöffnung so weit von der Unterseite der Dränageplatte entfernt, dass auf der Dränageplatte angestautes Wasser nicht oder nur bei extrem hohem Wasserstand in die Durchgangsöffnung eintreten kann. Ist die Dränageplatte so ausgebildet, dass sie einen Staubereich zum dauerhaften Speichern von Wasser bereitstellt, liegt die Durchgangsöffnung oberhalb dieses Staubereiches.

Grundsätzlich können in der erfindungsgemäßen Dränageplatte verschiedenste Kombinationen von Durchgangsöffnungen miteinander verwendet werden. So ist es zum Beispiel möglich, mehrere Durchgangsöffnungen pro Endfläche eines Vorsprungs oder pro Seitenwand eines Vorsprungs vorzusehen, solange der zur Verfügung stehende Platz dies erlaubt und die Stabilität der Dränageplatte dadurch nicht beeinträchtigt wird. Im Extremfall kann eine Durchgangsöffnung in der Endfläche eines Vorsprungs praktisch die gesamte Endfläche einnehmen. Die Durchgangsöffnung könnte also beispielsweise durch Abschneiden der Spitze des Vorsprungs entstanden sein, sodass sie nur noch von der Seitenwand des Vorsprungs umgeben wäre. Auch Kombinationen von Durchgangsöffnungen sowohl in Endfläche als auch Seitenwand sind denkbar. Dabei können sich auch Anzahl, Form und Größe der Durchgangsöffnungen von Vorsprung zu Vorsprung unterscheiden. Bevorzugt ist allerdings eine möglichst gleichmäßige Ausgestaltung und/oder Verteilung der Durchgangsöffnungen über die Vorsprünge, da dies die Herstellung der Dränageplatte vereinfacht und bei der späteren Anordnung der Dränageplatte im Dachbegrünungsaufbau nicht auf eine bestimmte Orientierung geachtet werden muss. Die Einbringung der Durchgangsöffnungen in die Dränageplatte erfolgt vorzugsweise unmittelbar bei deren Herstellung. Das heißt, die Durchgangsöffnungen werden während des Tiefziehens oder Formpressens mit erzeugt. Alternativ ist es möglich, die Durchgangsöffnungen in einem nachträglichen Schritt in die Dränageplatte einzubringen, beispielsweise durch Einstanzen. Die Form der Durchgangsöffnungen ist grundsätzlich beliebig. Bevorzugt sind runde Öffnungen, aber auch ovale oder mehreckige Öffnungen sind möglich.

Die Öffnungsfläche der Durchgangsöffnungen ist so bemessen, dass durch die Dränageplatte hindurch ein rascher Druckausgleich erfolgen kann, der den auf der Unterseite der Dränageplatte entstehenden erhöhten Innendruck in Bezug auf den infolge eines Windsogs entstandenen Unterdruck an der Oberseite der Dränageplatte ausgleicht und so ein Abheben der Dränageplatte samt der darüber befindlichen Schichten vom Dach verhindert. Anders als im Stand der Technik sind die Durchgangsöffnungen in den Vorsprüngen der erfindungsgemäßen Dränageplatte also keine Wasserdurchflussöffnungen, sondern Druckausgleichsöffnungen.

Um diese Druckausgleichsfunktion erfüllen zu können, weist die erfindungsgemäße Dränageplatte Durchgangsöffnungen für den Druckausgleich in der Weise auf, dass die Summe der Öffnungsflächen sämtlicher Durchgangsöffnungen 2 bis 15 %, bezogen auf die Gesamtfläche der Dränageplatte, beträgt. Unter der Gesamtfläche der Dränageplatte wird dabei die Standfläche verstanden, welche die Dränageplatte auf der Dachfläche (oder einer anderen ebenen Fläche) abdeckt. Anders ausgedrückt, ist die Gesamtfläche der Dränageplatte diejenige Fläche, welche von der Umrisslinie begrenzt wird, welche sich durch eine Projektion des Außenrandes der Dränageplatte auf eine ebene Fläche ergibt, auf welcher die Dränageplatte mit ihrer Unterseite nach unten aufgestellt ist. Die Öffnungsfläche einer Durchgangsöffnung ist entsprechend diejenige Fläche, die von dem die Durchgangsöffnung umgebenden Rand des Vorsprungs begrenzt wird, oder, wenn sich die Durchgangsöffnung in einem nicht ebenen Bereich des Vorsprungs befindet, in üblicher Weise diejenige Fläche, die von einer Umrisslinie begrenzt wird, welche sich durch eine Projektion des Öffnungsrandes auf eine ebene Fläche ergibt. Bevorzugt beträgt die Gesamtfläche der Durchgangsöffnungen in den Vorsprüngen in Bezug auf die Gesamtfläche der Dränageplatte 2,5 bis 10 %, besonders bevorzugt 4 bis 8 % und insbesondere 5 bis 7 %.

Der prozentuale Anteil von Durchgangsöffnungen, der erfindungsgemäß in den Vorsprüngen der Dränageplatte, und hier bevorzugt nur in deren oberem Bereich, vorhanden ist, ist vergleichsweise hoch. Entsprechend ergibt sich in der Regel eine relativ große Öffnungsfläche für jede einzelne der Durchgangsöffnungen, selbst wenn eine Durchgangsöffnung in jedem einzelnen der Vorsprünge vorhanden ist. Üblicherweise wird jede der Durchgangsöffnungen eine Öffnungsfläche im Bereich von 40 mm² bis 180 mm² aufweisen. Bevorzugt liegt die Öffnungsfläche einer Durchgangsöffnung bei 60 mm² bis 160 mm², besonders bevorzugt bei 80 mm² bis 160 mm² und insbesondere bei 90 mm² bis 150 mm². Diese Öffnungsfläche ist groß im Vergleich zu den Öffnungsflächen anderer Durchgangsöffnungen, wie sie in herkömmlichen Dränageplatten beispielsweise als Belüftungsöffnungen oder als Entwässerungsöffnungen in deren Boden vorhanden sind. Aufgrund des hohen Flächenanteils aller Durchgangsöffnungen und der relativ großen Öffnungsfläche der einzelnen Durchgangsöffnungen ermöglicht die erfindungsgemäße Dränageplatte einen schnellen und ausreichenden Druckausgleich, der ein Abheben der Dränageplatte vom Dach infolge eines Windsogs erheblich besser verhindern kann, als dies mit den herkömmlichen Dränageplatten möglich oder in den meisten Fällen eben nicht möglich war. Im Ergebnis lassen sich mit der erfindungsgemäßen Dränageplatte daher Dachbegrünungsaufbauten realisieren, die trotz geringer Höhe und geringer Auflast praktisch nicht windanfällig sind. Dies gelingt ohne zusätzliche Beschwerung in den stark mit Wind beaufschlagten Randbereichen des Dachbegrünungsaufbaus.

Wie bereits erwähnt, ist es bevorzugt, Durchgangsöffnungen möglichst gleichmäßig über eine Dränageplatte zu verteilen, sodass die Dränageplatte nicht in einer bestimmten Orientierung auf der Dachfläche aufgestellt werden muss. Grundsätzlich ist es allerdings auch denkbar, Durchgangsöffnungen vermehrt und/oder mit größerem Öffnungsquerschnitt zu derjenigen Seite der Dränageplatte hin vorzusehen, die dann in diejenige Richtung weist, aus der Wind hauptsächlich auf die Dachfläche auftrifft. Ebenfalls denkbar ist es, verschiedene Varianten von Dränageplatten auf der Dachfläche miteinander zu kombinieren, wobei in denjenigen Bereichen des Daches, die besonders mit Wind beaufschlagt werden, Dränageplatten mit einer besonders hohen Gesamtöffnungsfläche der Durchgangsöffnungen verwendet werden, während in Bereichen mit geringerer Windlast Dränageplatten mit geringerer Gesamtöffnungsfläche der Durchgangsöffnungen, gegebenenfalls auch herkömmliche Dränageplatten, angeordnet werden. Bevorzugt werden jedoch über die gesamte für eine Dachbegrünung vorgesehene Dachfläche einheitlich erfindungsgemäße Dränageplatten und insbesondere solche mit einer gleichmäßigen Verteilung der Durchgangsöffnungen verwendet, da dies den Aufbau erleichtert.

In einer bevorzugten Variante der erfindungsgemäßen Dränageplatte ist jeweils eine Durchgangsöffnung in der Endfläche eines Vorsprungs vorhanden. Zusätzliche Durchgangsöffnungen in der Seitenwand sind bevorzugt nicht vorgesehen. In einer anderen bevorzugten Variante ist wenigstens eine Durchgangsöffnung und insbesondere genau eine Durchgangsöffnung in jedem Vorsprung vorhanden. Auch in diesem Fall sind bevorzugt keine weiteren Durchgangsöffnungen in der Seitenwand vorhanden. Geeignete Dränageplatten weisen beispielsweise 270 bis 1200, bevorzugt 400 bis 900, besonders bevorzugt 500 bis 800 und insbesondere 600 bis 700, Durchgangsöffnungen pro Quadratmeter auf. Für den Fall, dass Durchgangsöffnungen in der Seitenwand des Vorsprungs vorgesehen sind, befinden diese sich bevorzugt in einem Bereich, der oberhalb eines zur Speicherung von Wasser ausgebildeten Bereichs der Dränageplatte liegt. Sind keine Durchgangsöffnungen in der Endfläche des Vorsprungs vorhanden, kann der Vorsprung auch spitz zulaufend ausgebildet und die Endfläche entsprechend sehr klein sein.

In einer besonders einfachen Variante besitzt die erfindungsgemäße Dränageplatte ausschließlich Vorsprünge, die von einer ebenen Grundplatte aus, welche die Unterseite der Dränageplatte bildet, in Richtung auf die Oberseite der Dränageplatte hin nach oben vorstehen. Dabei sind alle Vorsprünge bevorzugt gleichartig ausgebildet und weisen dieselbe Höhe auf. Diese Art von Dränageplatte bietet selbst keine Möglichkeit der dauerhaften Speicherung von Wasser. Ein Wasserspeicher könnte allerdings dadurch bereitgestellt werden, dass in an sich bekannter Weise für eine, mehrere und insbesondere alle Dränageplatten eines Dachbegrünungsaufbaus gemeinsam eine wasserstauende Außenwand sowie über den im Bereich des Dachbegrünungsaufbaus vorhandenen Dachabflüssen Anstaudrosseln angeordnet werden, welche so ausgebildet sind, dass Wasser erst ab einer vorgegebenen Anstauhöhe durch die Dachabflüsse abfließen kann.

In einer bevorzugten Ausführungsform der Erfindung ist die Dränageplatte selbst so ausgebildet, dass sie einen Stauraum zur Aufnahme von Wasser bereitstellt. Zu diesem Zweck weist die Dränageplatte zwischen den Vorsprüngen in Richtung auf die Unterseite vorstehende Vertiefungen auf. Diese Vertiefungen bilden üblicherweise die am tiefsten liegenden Bereiche der Dränageplatte. Entsprechend bilden die Bodenflächen der Vertiefungen zweckmäßig eine Standfläche der Dränageplatte, mit welcher diese auf dem Untergrund aufgestellt wird. Die Vertiefungen bilden in an sich bekannter Weise einen Wasserspeicher, der Wasser zur Versorgung der Bepflanzung des Dachbegrünungsaufbaus bereitstellt.

Wie die Dränageplatte selbst kann auch der erfindungsgemäße Dachbegrünungsaufbau in seinem Grundaufbau demjenigen entsprechen, was aus dem Stand der Technik bereits bekannt ist. Der erfindungsgemäße Dachbegrünungsaufbau unterscheidet sich von einem herkömmlichen Dachbegrünungsaufbau dadurch, dass er wenigstens eine erfindungsgemäße Dränageplatte umfasst, welche sich von einer herkömmlichen Dränageplatte durch die Durchlassöffnungen unterscheidet, welche einen schnellen und ausreichenden Druckausgleich herbeiführen, der ein Abheben des Dachbegrünungsaufbaus von der Dachfläche verhindert. Zweckmäßig wird die wenigstens eine Dränageplatte in einem Randbereich des Daches und insbesondere in einem in Richtung auf die Hauptwindrichtung liegenden Randbereich des Daches angeordnet. Hier ist, wie bereits beschrieben, die Windlast am größten. In einigen Fällen kann es daher bereits ausreichen, erfindungsgemäße Dränageplatten ausschließlich in diesem besonders windbelasteten Bereich anzuordnen, während in weniger windbelasteten Bereichen herkömmliche Dränageplatten verwendet werden können. Um den Aufbau zu erleichtern, ist es jedoch bevorzugt, über die gesamte Fläche des Dachbegrünungsaufbaus erfindungsgemäße Dränageplatten auszulegen. Diese können in an sich bekannter Weise an ihren benachbarten Rändern miteinander verbunden werden.

Die Verwendung der erfindungsgemäßen Dränageplatte ermöglicht es, leichte Dachbegrünungen wie Extensivbegrünungen auf praktisch jeder Flachdachfläche mit einer Dachneigung von nicht mehr als 5° und selbst bei niedriger Attikahöhe anzubringen, und dies sogar, ohne dass zusätzliche Maßnahmen zur Fixierung des Dachbegrünungsaufbaus auf dem Dach vorgenommen werden müssten. Es ist insbesondere sehr selten erforderlich, die windbelasteten Randbereiche des Dachbegrünungsaufbaus zusätzlich zu beschweren, um sicherzustellen, dass der Dachbegrünungsaufbau infolge Windsoges von der Dachfläche abgehoben wird. Ein erfindungsgemäßer Dachbegrünungsaufbau kann daher mit einer sehr geringen Schichtdicke realisiert werden, was die Kosten des Dachbegrünungsaufbaus und den Aufwand bei seiner Herstellung erheblich senkt. Beispielsweise kann die Höhe der Substratschicht oberhalb der wenigstens einen Dränageplatte auf höchstens 8 cm begrenzt werden. Dies gilt selbst bei der Verwendung sehr leichter Einschichtsubstrate mit einem Gewicht von nur ca. 650 kg/m³. Die Dicke der Substratschicht kann über die gesamte Fläche des Dachbegrünungsaufbaus einheitlich gehalten werden, da, wie erwähnt, eine Erhöhung der Auflast in den windbelasteten Randbereichen nicht erforderlich ist. Bei etwas schwereren Substraten sind windsogsichere Dachbegrünungsaufbauten mit einer Substrathöhe von nicht mehr als 6 cm oder sogar höchstens 4 cm und insbesondere nicht mehr als 3 cm realisierbar.

Entsprechend den aus dem Stand der Technik üblichen Dachbegrünungsaufbauten kann das Substrat entweder direkt auf die Dränageplatte aufgebracht werden und dabei die Zwischenräume zwischen den Vorsprüngen der Dränageplatte verfüllen. Alternativ ist es möglich, die Oberseite der Dränageplatte abzudecken, beispielsweise mit einer Schicht aus Filtervlies, auf welche wiederum Pflanzsubstrat aufgetragen oder eine Vegetationsmatte aufgelegt wird. Der Bereich der Dränageplatte um die Vorsprünge herum kann dann entweder freigelassen werden und bildet einen Hohlraum, in dem Wasser aufgenommen werden kann. Alternativ kann der Hohlraum auch mit Schüttgut aufgefüllt werden, beispielsweise zu dem Zweck, die Belastbarkeit der Dränageplatte im Dachbegrünungsaufbau zu erhöhen, zum Beispiel, wenn sich die Dränageplatte unter einem begeh- oder befahrbaren Bereich befindet. Bei dem Schüttgut kann es sich um Pflanzsubstrat, Blähton, Split, Bims, Glasschaumschotter o. ä. handeln. Ist das Schüttgut kein Pflanzsubstrat, wird auf die Schüttgutschicht noch eine Vegetationsmatte gelegt. Alternativ kann das Schüttgut auch mit einer Filtervliesschicht bedeckt werden, auf die dann Pflanzsubstrat aufgetragen wird. Bei dem Pflanzsubstrat handelt es sich bevorzugt um ein überwiegend mineralisches Substrat, wie es bereits im Stand der Technik für extensive Dachbegrünungen eingesetzt wird. Es besteht beispielsweise hauptsächlich aus Blähschiefer, Blähton, Lava, Bims, Ziegelsplitt, Porlith und Grünschnittkompost.

### KURZE BESCHREIBUNG DER FIGUREN

Die Erfindung soll nachfolgend am Beispiel der beigefügten Zeichnungen näher erläutert werden. Die Zeichnungen sind rein schematischer Natur und nicht maßstabsgetreu. Sie dienen lediglich der Beschreibung bevorzugter Ausführungsformen der Erfindung, ohne dass diese auf die geschilderten Ausführungsformen beschränkt wäre. In den Figuren bezeichnen gleiche Bezugszeichen gleiche Gegenstände oder Teile, ohne dass jeweils alle Gegenstände oder Teile mit Bezugszeichen versehen sind.

In den Figuren zeigen:
- Fig. 1: eine Draufsicht auf ein Flachdach mit Angabe der Dachbereiche sowie der Bereichsabmessungen, die für die Einteilung der Dachbereiche wesentlich sind;
- Fig. 2: ein Balkendiagramm, welches die Einteilung von Dachbegrünungsobjekten entsprechend der Häufigkeit der auftretenden Windlasten zeigt;
- Fig. 3: ein perspektivische Teildraufsicht auf ein erstes Beispiel einer erfindungsgemäßen Dränageplatte;
- Fig. 4: ein perspektivische Teildraufsicht auf ein zweites Beispiel einer erfindungsgemäßen Dränageplatte;
- Fig. 5: ein perspektivische Teildraufsicht auf ein drittes Beispiel einer erfindungsgemäßen Dränageplatte;
- Fig. 6: eine teilweise Querschnittsansicht eines erfindungsgemäßen Dachbegrünungsaufbaus;
- Fig. 7: eine teilweise Querschnittsansicht eines weiteren erfindungsgemäßen Dachbegrünungsaufbaus;
- Fig. 8(a) bis Fig. 10(b): grafische Darstellungen der Ergebnisse von Untersuchungen zur Windsogsicherheit dreier verschiedener erfindungsgemäßer Dachbegrünungsaufbauten.

### DETAILLIERTE BESCHREIBUNG DER ERFINDUNG

Figur 1 zeigt eine Draufsicht auf ein Flachdach mit einer Dachneigung von nicht mehr als 5° zur Verdeutlichung der verschiedenen Dachbereiche, welche entsprechend der Norm DIN EN 1991-1-4 bei der Berechnung des Windsogs eine Rolle spielen. Wie bereits eingangs erwähnt, tritt die größte Windbelastung in dem Dachbereich auf, der in Richtung des Windes liegt. Die gegen die Hausfassade gerichtete Windströmung ist hier durch die Pfeile auf der linken Seite der Figur angegeben. Die Gesamtbreite der Dachfläche in Windrichtung ist mit d bezeichnet, die Länge des Daches quer zur Windrichtung mit b. Die einzelnen Dachbereiche F, G, H und I bezeichnen Bereiche unterschiedlicher Windlast, welche in den Eckbereichen F am höchsten ist und über G zu H und I hin abnimmt. Die Abmessungen dieser Bereiche errechnen sich aus dem Wert e, welcher das Minimum von wirksamer Fassadenbreite und doppelter Gebäudehöhe darstellt. Wie in Figur 1 angegeben, beträgt zum Beispiel die Länge der Bereiche F ein Viertel von e und deren Breite ein Zehntel von e.

Um einen Dachbegrünungsaufbau windsogsicher zu machen, sind daher die Eckbereiche F von besonderer Bedeutung. Hier ist die Gefahr des Abhebens des Dachbegrünungsaufbaus von der Dachabdichtung aufgrund der Erzeugung trichterförmiger Wirbel besonders hoch. Wirbel können sich ebenfalls am Dachrand im Bereich G bilden, sodass auch in diesem Bereich die Windsog-Gefahr hoch ist. Im Bereich H ist die Windsogwirkung geringer und im inneren Bereich I am wenigsten merklich.

Die Anmelderin der vorliegenden Anmeldung hat sich mit der Windsog-Gefahr für Dachbegrünungsaufbau seit längerem intensiv beschäftigt und dazu anhand eigener Dachbegrünungsobjekte Untersuchungen angestellt. Figur 2 zeigt die Auswertung einer dieser Untersuchungen anhand von 81 verschiedenen Dachbegrünungsobjekten. Diese Objekte wurden entsprechend ihrer jeweiligen Windlast, angegeben als Böenstaudruck in kN/m², eingeteilt. Wie sich aus dem Balkendiagramm der Figur 2 ergibt, liegt ein Großteil der untersuchten Objekte bei einem Böenstaudruck von 0,5 bis 0,75 kN/m². Berechnungen der Windsogsicherheit für die Objekte bei Verwendung herkömmlicher Dränageplatten (Optigrün^{®} FKD 25) in einem Extensivbegrünungs-Dachaufbau (Optigrün^{®} Leichtdach mit 3 cm Substrathöhe) führten - selbst unter der Voraussetzung einer optimalen Ausführung der Attika - zu dem Ergebnis, dass im Bereich H lediglich 7 der 81 Bauvorhaben windsogsicher hätten ausgeführt werden können. Im Bereich G wären es lediglich noch 2 von 81 Bauvorhaben gewesen. Für die Eckbereiche F ergab die Berechnung dann allerdings, dass kein einziges der 81 Bauvorhaben die Vorgaben der Windsogsicherheit erfüllt hätte. Selbst bei günstigster Auslegung der Attika war also kein einziges der 81 Bauvorhaben mit einem herkömmlichen Extensivbegrünungs-Dachaufbau windsogsicher zu realisieren.

Führt man für die gleichen 81 Objekte und für den gleichen Extensivbegrünungs-Dachaufbau - mit dem einzigen Unterschied, dass anstelle herkömmlicher Dränageplatten erfindungsgemäße Dränageplatten mit höherer Luftdurchlässigkeit verwendet werden - die Berechnung der Windsogsicherheit durch, ergibt sich dagegen, dass in sämtlichen 81 der 81 Objekte eine windsogsichere Ausführung möglich ist. Die Windsogsicherheit lässt sich in allen Dachbereichen, auch den Eckbereichen F, selbst dann realisieren, wenn von ungünstigsten Bedingungen für die Attikaausführung ausgegangen wird. Eine zusätzliche Ballastierung ist dabei selbst in den Eckbereichen in der Mehrzahl der Fälle nicht erforderlich. Da abgesehen von der Erhöhung der Luftdurchlässigkeit in den Dränageplatten keine Änderungen im Dachbegrünungsaufbau vorgenommen werden müssen, bleiben sämtliche vorteilhaften Eigenschaften der herkömmlichen Dachbegrünungsaufbauten bei den erfindungsgemäßen Dachbegrünungsaufbauten erhalten, insbesondere das Wasserableit- und Wasserspeichervermögen. Auch beim Aufbauen der Dachbegrünung ergeben sich keinerlei Änderungen oder gar Nachteile. Im Gegenteil lassen sich mit der Erfindung nun windsogsichere Dachbegrünungsaufbauten realisieren, die vorher überhaupt nicht möglich waren, und gegenüber Dachbegrünungsaufbauten, die nur mithilfe zusätzlicher Auflast realisierbar waren, können Material, Gewicht, zusätzlicher Aufwand und somit Kosten eingespart werden.

Figuren 3 bis 5 veranschaulichen verschiedene Beispiele erfindungsgemäßer Dränageplatten 1, mit welchen sich erfindungsgemäße windsogsichere Dachbegrünungsaufbauten realisieren lassen. Figur 3 zeigt eine Draufsicht auf einen Ausschnitt einer Dränageplatte 1 gemäß einem ersten Ausführungsbeispiel der Erfindung. Die Dränageplatte 1 ist als Flächenelement ausgebildet, dessen Länge und Breite erheblich größer sind als deren Höhe. Die Höhe der Dränageplatte 1 ist dabei der Abstand zwischen der Ebene 100, mit welcher die Dränageplatte zu einer Dachfläche hin aufgestellt wird, und einer Ebene 110 auf der von der Dachfläche wegweisenden Oberseite 11 der Dränageplatte.

Die Dränageplatte 1 entspricht im Wesentlichen einer Dränageplatte FKD 25, wie sie von der Anmelderin erhältlich ist, unterscheidet sich von dieser jedoch durch eine deutlich erhöhte Luftdurchlässigkeit. Wie die FKD 25 weist die Dränageplatte 1 eine Vielzahl von Vorsprüngen 12 auf, welche über die Unterseite 10 der Dränageplatte zur Oberseite 11 hin vorstehen. Ein Teil der Vorsprünge 12 ist am auf den Betrachter weisenden Rand der Dränageplatte 1 aufgeschnitten. Dadurch wird erkennbar, dass die Vorsprünge 12 in ihrem Inneren hohl sind und auf der Unterseite 10 der Dränageplatte jeweils eine Öffnung aufweisen. Jeder der Vorsprünge 12 hat einen achteckigen Querschnitt, wobei die Ecken gerundet sind, um die Herstellung der Dränageplatte zu erleichtern. Die Herstellung erfolgt beispielsweise aus einer ebenen Kunststoffplatte (beispielsweise aus HDPE) durch Tiefziehen.

Alle Vorsprünge 12 stehen mit der gleichen Höhe über die Unterseite 10 vor. Sie laufen in Richtung auf die Oberseite 11 hin konisch zu und schließen mit einer ebenen Endfläche 120 ab. Alle Endflächen 120 liegen in der Ebene 110, welche als Auflagefläche für wenigstens eine weitere Schicht, beispielsweise ein Filtervlies, dienen kann, wenn die Dränageplatte in einem Dachbegrünungsaufbau verbaut wird. Die einzelnen Vorsprünge 12 sind untereinander durch halbhohe Zwischenwände 123 verbunden. "Halbhoch" ist hier nicht wörtlich zu verstehen, sondern bezeichnet jegliche Art von Zwischenwand, deren Höhe geringer ist als die Höhe der Vorsprünge 12. Auch die Zwischenwände 123 sind zur Unterseite 10 hin offen und im Inneren hohl. Diese Hohlräume bilden zusammen mit den Hohlräumen der Vorsprünge ein Kanalnetz, durch welches Wasser fließen kann.

Zwischen den Vorsprüngen 12 sind Vertiefungen 13 vorhanden, die von den Zwischenwänden 123 sowie Bereichen der Seitenwände 122 der Vorsprünge 12 umgeben werden. Die Vertiefungen 13 werden zur Unterseite 10 der Dränageplatte 1 hin von Bodenflächen 130 verschlossen. Alle Bodenflächen 130 liegen in derselben Ebene, nämlich der durch gestrichelte Linien angedeuteten Ebene 100, welche die Standfläche definiert, mit welcher die Dränageplatte 1 auf einem Dach aufgestellt wird. Die Vertiefungen 13 bilden einen Wasserspeicher der Dränageplatte 1, in dem jeweils bis zur Höhe der Zwischenwände 123 Wasser aufgenommen werden kann, das dazu dient, die Bepflanzung der Dachbegrünung zu bewässern.

Von einer herkömmlichen Dränageplatte FKD 25 unterscheidet sich die in Figur 3 gezeigte Dränageplatte 1 durch die Durchgangsöffnungen 121, die in jeder der Endflächen 120 der Vorsprünge 12 vorhanden sind. Im gezeigten Beispiel weisen die Durchgangsöffnungen 121 einen in etwa kreisförmigen Querschnitt auf und sind ungefähr mittig in den Endflächen 120 angeordnet. Der Öffnungsquerschnitt der Durchgangsöffnungen 121 ist deutlich größer als derjenige der bislang in Dränageplatten vorhandenen Belüftungsöffnungen. Die Öffnungsfläche einer jeden der Durchgangsöffnungen 121 liegt im gezeigten Beispiel zwischen 40 mm² und 180 mm² und bevorzugt bei 60 mm² bis 160 mm², besonders bevorzugt bei 80 mm² bis 160 mm² und insbesondere bei 90 mm² bis 150 mm². Bezogen auf die Gesamtfläche der Dränageplatte 1 ergibt sich damit eine Gesamtöffnungsfläche (die Summe der Öffnungsflächen aller Durchgangsöffnungen 121 der Dränageplatte 1) von 2 bis 15 %, bevorzugt 2,5 bis 10 %, besonders bevorzugt 4 bis 8 % und insbesondere 5 bis 7 %. Die Gesamtfläche der Dränageplatte 1 entspricht dabei der Standfläche der Dränageplatte, also derjenigen Fläche, die von Umrisslinien umgeben wird, welche einer Projektion der Außenränder der Dränageplatte 1 in die Ebene 100 entsprechen.

Der große Anteil der Gesamtöffnungsfläche in Bezug auf die Standfläche der Dränageplatte verdeutlicht die hohe Luftdurchlässigkeit der erfindungsgemäßen Dränageplatte 1, welche deutlich oberhalb der Luftdurchlässigkeit der Dränageplatte FKD 25 und anderer herkömmlicher vergleichbarer Dränageplatten liegt. Diese hohe Luftdurchlässigkeit ermöglicht einen raschen und umfassenden Luftaustausch zwischen Ober- und Unterseite der Dränageplatte. Dies wiederum führt dazu, dass ein infolge eines Windsogs entstehender Unterdruck auf der Oberseite 11 bzw. ein erhöhter Innendruck auf der Unterseite 10 praktisch unmittelbar abgebaut wird, sodass es durch den raschen Druckausgleich nicht zu einem Abheben der Dränageplatte 1 und der auf dieser angeordneten weiteren Schichten eines Dachbegrünungsaufbaus vom Untergrund kommt. Dies gilt in aller Regel selbst dann, wenn der Schichtaufbau auch in den windgefährdeten Rand- und Eckbereichen der Dachfläche nicht mit einer zusätzlichen Auflast versehen wird.

Figur 4 zeigt eine weitere Ausführungsform einer erfindungsgemäßen Dränageplatte 1 in einer teilweisen Draufsicht auf deren Oberseite. Der grundsätzliche Aufbau dieser Dränageplatte entspricht im Wesentlichen demjenigen der Dränageplatte gemäß Figur 3. Im Unterschied zu letzterer besitzt die Dränageplatte nun aber kegelstumpfförmige Vorsprünge 12, die in kreisförmigen Endflächen 120 enden. Ein wesentlicher Unterschied besteht in der Ausführung der Durchgangsöffnungen 121. Diese sind nun nicht in den Endflächen 120, sondern in der Seitenwand 122 der Vorsprünge 12 angeordnet. Konkret sind jeweils zwei Durchgangsöffnungen 121 pro Vorsprung vorhanden, die jeweils einen rechteckigen Öffnungsquerschnitt aufweisen. Die Durchgangsöffnungen befinden sich in einem oberen Endbereich der Seitenwandung 122 auf gegenüberliegenden Seiten des Vorsprungs. Sie liegen jeweils dicht unterhalb der Endflächen 120 und oberhalb der halbhohen Zwischenwände 123, welche die Vertiefungen 13 umgeben. Selbst wenn die Vertiefungen 13 vollständig mit Wasser gefüllt sind, liegen die Durchgangsöffnungen 121 damit oberhalb des Wasserspiegels in den Vertiefungen 13. Die Fähigkeit zum Druckausgleich wird daher durch das auf der Dränageplatte 1 gespeicherte Wasser nicht beeinträchtigt. Überschüssiges Wasser kann durch die Hohlräume 14 abfließen und gegebenenfalls einem Dachabfluss zugeführt werden.

Figur 5 zeigt ein weiteres Beispiel einer erfindungsgemäßen Dränageplatte, welche sich von derjenigen der Figur 4 durch die Anordnung der Durchgangsöffnungen 121 unterscheidet. Im gezeigten Beispiel befinden sich die Durchgangsöffnungen erneut in den Endflächen 120 der Vorsprünge 12. Das Beispiel soll verdeutlichen, dass in einer Dränageplatte auch verschiedene Arten von Durchgangsöffnungen in Kombination miteinander verwendet werden können. Hier befinden sich Durchgangsöffnungen 121 mit sechseckigem Öffnungsquerschnitt in den Endflächen 120 derjenigen Vorsprünge 12, die am Rand der Dränageplatte angeordnet sind. Dagegen weisen diejenigen Vorsprünge, die sich im Innenbereich der Dränageplatte befinden, nur teilweise Durchgangsöffnungen auf. Um dies zu verdeutlichen, ist die Durchgangsöffnung 121' gestrichelt eingezeichnet. Die Vorsprünge 12 im Innenbereich können also im gezeigten Beispiel entweder eine kreisförmige Durchgangsöffnung 121' aufweisen, deren Öffnungsquerschnitt geringer ist als derjenige der sechseckigen Durchgangsöffnungen 121, oder sie besitzen keine Durchgangsöffnung in der Endfläche 120. Dabei ist jedoch zu beachten, dass so viele Durchgangsöffnungen auf der Dränageplatte vorhanden sind, dass ein prozentualer Anteil der Gesamtöffnungsfläche von wenigstens 2,5, bezogen auf die Standfläche der Dränageplatte, erreicht wird.

Figur 6 zeigt einen erfindungsgemäßen Dachbegrünungsaufbau 2 in einem Teilquerschnitt. Von einem herkömmlichen Dachbegrünungsaufbau unterscheidet sich dieser dadurch, dass die Dränageschicht 24 aus erfindungsgemäßen Dränageplatten 1 aufgebaut ist. Diese werden in üblicher Art und Weise aneinandergelegt und bevorzugt, wie ebenfalls aus dem Stand der Technik bekannt, an den Rändern miteinander verbunden. Die erfindungsgemäßen Dränageplatten eignen sich besonders für Dachbegrünungsaufbauten in Leichtbauweise, also insbesondere solchen für die Extensivbegrünung, da hier die Auflast gering und die Gefahr des Abhebens des Dachbegrünungsaufbaus infolge eines Windsogs besonders groß ist. Ein exemplarischer Schichtaufbau einer Extensivbegrünung für ein Leichtdach ist in Figur 6 dargestellt. Der Dachbegrünungsaufbau ist auf einer Dachfläche D angeordnet, die in üblicher Weise zum Schutz der Dachabdichtung DA mit einer Vliesschicht 25 bedeckt ist. Auf der Vliesschicht 25 ist die bereits beschriebene Dränageschicht 24 aus erfindungsgemäßen Dränageplatten 1 angeordnet. Im gezeigten Beispiel sind die Zwischenräume zwischen den Vorsprüngen 12 der Dränageplatten 1 mit Schüttgut 21 verfüllt. Bei dem Schüttgut 21 kann es sich beispielsweise um Bims oder ein anderes leichtes mineralisches Schüttgut handeln. Auf die Schüttgutschicht wird dann eine Vegetationsmatte 22 aufgelegt, welche als Wachstumssubstrat für die Bepflanzung 23 dient, die in der Regel bereits vor der Verlegung der Vegetationsmatte 22 auf dieser vorhanden ist. Die auf der Dränageschicht 24 vorhandenen Schichten aus Schüttgut 21 und Vegetationsmatte 22 bilden gemeinsam die Substratschicht 20 des Dachbegrünungsaufbaus 2. Die Höhe dieser Substratschicht muss selbst in den besonders windbelasteten Eck- und Randbereichen des Daches nicht vergrößert werden, um diese Bereiche zu beschweren, da aufgrund der hohen Luftdurchlässigkeit des Schichtaufbaus ein Abheben des Dachbegrünungsaufbaus infolge Windsogs zuverlässig verhindert werden kann.

Eine weitere Ausführungsform eines erfindungsgemäßen Dachbegrünungsaufbaus ist in Figur 7 gezeigt. Wie im Aufbau gemäß Figur 6 ist der Dachbegrünungsaufbau 2 in einem Teilquerschnitt gezeigt. Die unteren Schichten D, DA und 25 entsprechen denen des Aufbaus der Figur 6. Die aus erfindungsgemäßen Dränageplatten 1 (zum Beispiel denjenigen der Figuren 3 oder 5) aufgebaute Dränageschicht 24 weist Vertiefungen 13 auf, in denen ein Wasservorrat W zur Versorgung der Bepflanzung 23 mit Wasser gespeichert ist. Im oberen Bereich der Dränageschicht 24 bilden die Vorsprünge 12 mit ihren Endflächen 120 eine Auflagefläche für die über der Dränageschicht angeordnete Filtervliesschicht 26. Diese verhindert, dass Pflanzsubstrat 21 in die Dränageschicht 24 eindringen kann, während Wasser durch sie hindurchtritt.

Die nachfolgenden Beispiele beschreiben die Untersuchungen zur Lagesicherheit verschiedener erfindungsgemäßer Gründachaufbauten.

### Beispiele

Untersucht wurde die Lagesicherheit dreier verschiedener erfindungsgemäßer Dachbegrünungsaufbauten mit dem in der nachfolgenden Tabelle angegebenen Aufbau. Die Schichtabfolge ist - wie im tatsächlichen Dachbegrünungsaufbau - mit der der Dachabdichtung benachbarten Schicht zuunterst angegeben. Die oberste Schicht erscheint also jeweils zu Beginn der Auflistung.

**Tabelle 1**

| **Beispiel** | **Dachbegrünungsaufbau** |
|---|---|
| 1 | Vegetationsmatte (Optigrün SM/G 20), teilweise verrottbares Gewebe mit Substratauflage, ca. 1,5 - 2,5 cm (Gewicht wassergesättigt ca. 15 - 25 kg/m²), vorkultiviert (Sedum) |
| | Leichtsubstrat (Optigrün L), Bims, ca. 3 cm (Gewicht lieferfeucht ca. 650 - 670 kg/m³) |
| | Filtervlies (Optigrün FIL 105), PP (Flächengewicht 105 g/m², Nenndicke ca. 1,1 mm) |
| | Dränageschicht aus erfindungsgemäßen Dränageplatten, Nenndicke ca. 25 mm |
| | Vlies-Schutzschicht (Optigrün RMS 300), PP/PS/Acryl-Recyclingfasern (Flächengewicht ca. 300 g/m², Nenndicke 3,6 mm) |
| 2 | Vegetationsmatte (Optigrün SM/G 20), teilweise verrottbares Gewebe mit Substratauflage, ca. 1,5 - 2,5 cm (Gewicht wassergesättigt ca. 15 - 25 kg/m²), vorkultiviert (Sedum) |
| | Substratersatzstoff (Optigrün Urbanscape^{®} Green Roll 40), Steinwolle, ca. 4 cm (Flächengewicht trocken ca. 4,4 kg/m²) |
| | Filtervlies (Optigrün FIL 105), PP (Flächengewicht 105 g/m², Nenndicke ca. 1,1 mm) |
| | Dränageschicht aus erfindungsgemäßen Dränageplatten, Nenndicke ca. 25 mm |
| | Vlies-Schutzschicht (Optigrün RMS 300), PP/PS/Acryl-Recyclingfasern (Flächengewicht ca. 300 g/m², Nenndicke 3,6 mm) |
| 3 | Pflanzsubstrat (Optigrün E), überwiegend mineralisch, Hauptbestandteile: Blähschiefer, Blähton, Lava, Bims, Ziegelsplitt, Porlith und Grünschnittkompost, ca. 4 cm (Gewicht wassergesättigt ca. 1140 - 1440 kg/m³) |
| | Substratersatzstoff (Optigrün Urbanscape^{®} Green Roll 20), Steinwolle, ca. 2 cm (Flächengewicht trocken ca. 2,2 kg/m²) |
| | Filtervlies (Optigrün FIL 105), PP (Flächengewicht 105 g/m², Nenndicke ca. 1,1 mm) |
| | Dränageschicht aus erfindungsgemäßen Dränageplatten, Nenndicke ca. 25 mm |
| | Vlies-Schutzschicht (Optigrün RMS 300), PP/PS/Acryl-Recyclingfasern (Flächengewicht ca. 300 g/m², Nenndicke 3,6 mm) |

Die in den Dränageschichten der Beispiele 1 bis 3 verwendeten erfindungsgemäßen Dränageplatten basieren auf dem Dränelement Optigrün FKD 25. Wie in der in Figur 1 dargestellten Dränageplatte 1 weisen die verwendeten Dränageplatten Druckausgleichsöffnungen in Form von Durchgangsöffnungen in den Endflächen der Vorsprünge auf. Die Durchgangsöffnungen sind kreisförmig und besitzen einen Durchmesser von jeweils 10 mm. Pro Dränageplatte sind 1152 Durchgangsöffnungen vorhanden. Bezogen auf die Standfläche der Dränageplatte ergibt sich damit eine freie Fläche, entsprechend der Gesamtsumme der Öffnungsflächen aller Durchgangsöffnungen in der Dränageplatte, von 5 %.

An den Dachbegrünungsaufbauten gemäß Beispielen 1 bis 3 wurden die Druckausgleichsfähigkeit und ein Windlastabminderungsfaktor, der sogenannte R-Wert, bestimmt. Diese Werte sind repräsentativ für die Lagesicherheit eines Dachbegrünungsaufbaus, da ein schneller Druckausgleich zwischen Dachhaut und Oberseite der Dachbegrünung einem Abheben des Dachbegrünungsaufbaus infolge der auf diesen einwirkenden Windlast entgegenwirkt. Der Windlastabminderungsfaktor R gibt an, mit welchem Faktor die Bemessungswindlast der DIN EN 1991-1-4:2010-12 multipliziert werden muss, um die tatsächliche Last auf den Dachbegrünungsaufbau zu erhalten.

Zur Bestimmung der genannten Faktoren wird ein rechteckiges Teststück eines jeden der Dachbegrünungsaufbauten gemäß Beispielen 1 bis 3 auf dem Boden einer winddichten Kiste platziert, deren Seitenwände an die äußeren Ränder des Dachbegrünungsaufbaus angrenzen. Oberhalb des Dachbegrünungsaufbaus ist ein Freiraum von ca. 20 cm Höhe vorhanden. Im Bereich dieses Freiraums mündet durch eine der Seitenwände der Kiste ein Ende eines Schlauches, dessen anderes Ende an eine Vakuumpumpe angeschlossen ist. Durch Anlegen eines Vakuums wird in der Kiste ein Unterdruck erzeugt, mit dem der Unterdruck oberhalb des Dachbegrünungsaufbaus simuliert wird, der auf einem Gebäudedach infolge eines Windsogs entsteht und auf die Dachbegrünung einwirkt. Der Druckverlauf für die dynamischen Belastungstests wird so eingestellt, dass er den Vorgaben der DIN EN 16002:2021-12 entspricht, die die Bestimmung des Widerstandes gegen abhebende Windlast von mechanisch befestigten bahnenförmigen Dachabdichtungssystemen beschreibt. Aus den dynamischen und statischen Versuchen wird dann der Windlastabminderungsfaktor R bestimmt.

Die dynamischen und statischen Druckverläufe, die in den Versuchen an den Dachaufbauten gemäß Beispielen 1 bis 3 ermittelt wurden, sind in Figuren 8 bis 10 dargestellt. Versuch 1 (V1) zeigt dabei die Ergebnisse der Messungen an einem Dachbegrünungsaufbau gemäß Beispiel 1, Versuch 2 (V2) die Ergebnisse für den Dachbegrünungsaufbau gemäß Beispiel 2 und Versuch 3 (V3) die Ergebnisse für den Dachbegrünungsaufbau gemäß Beispiel 3. Die Diagramme der Figuren 8(a), 9(a) und 10(a) stellen den dynamischen Druckverlauf, die Figuren 8(b), 9(b) und 10(b) jeweils den statischen Druckverlauf für das entsprechende Beispiel dar. Der Kammerdruck ist jeweils im unteren Bereich der Figuren angegeben, der Differenzdruck im oberen Bereich.

In allen drei Beispielen wurden R-Werte ermittelt, die unter 0,1 liegen. Konkret wurden für die Dachbegrünungsaufbauten gemäß Beispielen 1 und 3 R-Werte von 0,08 und für den Dachbegrünungsaufbau gemäß Beispiel 2 ein R-Wert von 0,09 ermittelt. Die R-Werte unterscheiden sich somit praktisch nicht voneinander und bedeuten, dass die untersuchten Dachbegrünungsaufbauten eine hohe Luftdurchlässigkeit besitzen, die einen Druckausgleich durch den Dachbegrünungsaufbau hindurch nahezu ohne Zeitverzögerung ermöglichen. Entsprechend weisen die untersuchten Dachbegrünungsaufbauten eine ausgezeichnete Lagesicherheit auf, und das Risiko, dass derartige Dachbegrünungen infolge der Windlast von der Dachabdichtung abgehoben werden, besteht praktisch nicht. Die Dachbegrünungsaufbauten sind so luftdurchlässig, dass weniger als 10 % des Umgebungsdrucks als abhebende Last auf die Aufbauten wirken. In den Untersuchungen wurde weiter festgestellt, dass selbst für noch weiter verringerte Substrathöhen immer noch windlastbeständige und lagesichere Dachbegrünungsaufbauten erhalten werden können.

### BEZUGSZEICHENLISTE

- 1: Dränageplatte
- 10: Unterseite
- 100: Standfläche
- 11: Oberseite
- 110: Auflagefläche
- 12: Vorsprung
- 120: Endfläche
- 121: Durchgangsöffnung
- 122: Seitenwand
- 123: Halbhohe Zwischenwand
- 13: Vertiefung
- 130: Bodenfläche
- 14: Hohlraum
- 2: Dachbegrünungsaufbau
- 20: Substratschicht
- 21: Schüttgutschicht
- 22: Vegetationsmatte
- 23: Bepflanzung
- 24: Dränageschicht
- 25: Vliesschicht
- 26: Filtervliesschicht
- D: Dachfläche
- DA: Dachabdichtung
- W: Wasser

## Patentansprüche

1. Dränageplatte (1) für einen Dachbegrünungsaufbau (2), welche als Flächenelement mit einer Unterseite (10) zur Ausrichtung in Richtung auf eine Dachfläche (D) sowie einer der Unterseite (10) gegenüberliegenden Oberseite (11) ausgebildet ist und welche eine Vielzahl von zur Unterseite (10) hin offenen Vorsprüngen (12) aufweist, welche in Richtung auf die Oberseite (11) vorstehen und jeweils eine Endfläche (120) besitzen, wobei die Endflächen (120) an der Oberseite (11) eine Auflagefläche (110) bilden,
wobei in zumindest einem Teil der Vorsprünge (12) wenigstens eine Durchgangsöffnung (121) vorhanden ist, die sich in der Endfläche (120) oder einer Seitenwand (122) des Vorsprungs (12) befindet,
**dadurch gekennzeichnet, dass**
die Gesamtfläche der Öffnungsflächen sämtlicher der Durchgangsöffnungen (121) 2 bis 15 %, bezogen auf die Gesamtfläche der Dränageplatte, beträgt.

2. Dränageplatte nach Anspruch 1,
worin die Gesamtfläche der Öffnungsflächen sämtlicher der Durchgangsöffnungen (121) 2,5 bis 10 %, bevorzugt 4 bis 8 % und insbesondere 5 bis 7 %, bezogen auf die Gesamtfläche der Dränageplatte, beträgt.

3. Dränageplatte nach Anspruch 1 oder 2,
worin die wenigstens eine Durchgangsöffnung (121) wenigstens eine der folgenden Eigenschaften aufweist:
- es ist jeweils eine Durchgangsöffnung (121) in der Endfläche (120) eines Vorsprungs (12) vorhanden,
- sie ist in einem zur Endfläche (120) benachbarten Bereich der Seitenwand (122) des Vorsprungs (12) angeordnet,
- es ist wenigstens eine Durchgangsöffnung (121) und insbesondere genau eine Durchgangsöffnung (121) in jedem Vorsprung (12) vorhanden,
- eine Öffnungsfläche im Bereich von 40 mm² bis 180 mm²,
- es sind 270 bis 1200, bevorzugt 400 bis 900, besonders bevorzugt 500 bis 800 und insbesondere 600 bis 700, Durchgangsöffnungen (121) pro Quadratmeter Dränageplatte (1) vorhanden,
- Durchgangsöffnungen (121) in der Seitenwand (122) des Vorsprungs (12) sind in einem Bereich vorgesehen, der oberhalb eines zur Speicherung von Wasser ausgebildeten Bereichs der Dränageplatte (1) liegt.

4. Dränageplatte nach einem der vorhergehenden Ansprüche,
welche zwischen den Vorsprüngen (12) in Richtung auf die Unterseite (10) vorstehende Vertiefungen (13) aufweist, deren Bodenflächen (130) eine Standfläche (100) der Dränageplatte (1) bilden, wobei die Vertiefungen (13) insbesondere als Wasserspeicher ausgebildet sind.

5. Dränageplatte nach einem der vorhergehenden Ansprüche,
welche aus einem tiefgezogenen oder formgepressten Kunststoff besteht, wobei die Durchgangsöffnungen (121) insbesondere während des Tiefziehens oder Formpressens eingeformt oder nachträglich eingestanzt sind.

6. Dachbegrünungsaufbau (2), umfassend wenigstens eine Dränageplatte (1) nach einem der vorhergehenden Ansprüche.

7. Dachbegrünungsaufbau nach Anspruch 6, worin die wenigstens eine Dränageplatte (1) in einem Randbereich des Daches und insbesondere in einem in Richtung auf die Hauptwindrichtung liegenden Randbereiches des Daches angeordnet ist.

8. Dachbegrünungsaufbau nach Anspruch 6 oder 7, worin mehrere Dränageplatten (1) nebeneinander und insbesondere über den gesamten Bereich des Dachbegrünungsaufbaus angeordnet sind.

9. Dachbegrünungsaufbau auch nach einem der Ansprüche 6 bis 8, worin oberhalb der wenigstens einen Dränageplatte (1) eine Substratschicht (20) aufgebracht ist, deren Höhe nicht mehr als 8 cm, bevorzugt nicht mehr als 6 cm, besonders bevorzugt höchstens 4 cm und insbesondere nicht mehr als 3 cm beträgt.

10. Dachbegrünungsaufbau auch nach Anspruch 9, worin die Substratschicht (20) Pflanzsubstrat, insbesondere überwiegend mineralisches Pflanzsubstrat, eine Vegetationsmatte, mineralisches Schüttgut, Steinwolle oder beliebige Kombinationen derselben, insbesondere in Schichten übereinander, umfasst.

## Claims

1. Drainage board (1) for a green roof structure (2), which is configured as a panel element having an underside (10) for being oriented towards a roof surface (D) and an upper side (11) opposite the underside (10), and which comprises a plurality of projections (12) open towards the underside (10), which project towards the upper side (11) and each have an end face (120), wherein the end faces (120) form a bearing surface (110) on the upper side (11), wherein at least one through-opening (121) is present in at least some of the projections (12), which is located in the end face (120) or a side wall (122) of the projection (12),
**characterised in that**
the total area of the opening surfaces of all the through-holes (121) amounts to 2 to 15%, relative to the total area of the drainage board.

2. Drainage board according to claim 1,
wherein the total area of the opening surfaces of all the through-holes (121) amounts to 2.5 to 10%, preferably 4 to 8% and in particular 5 to 7%, relative to the total area of the drainage board.

3. Drainage board according to claim 1 or 2,
wherein the at least one through-opening (121) has at least one of the following characteristics:
- there is one through-opening (121) in a respective end face (120) of a projection (12),
- it is arranged in a region of the side wall (122) of the projection (12) adjacent to the end face (120),
- there is at least one through-opening (121) and, in particular, exactly one through-opening (121) in each projection (12),
- an opening area in the range of 40 mm² to 180 mm²,
- there are 270 to 1200, preferably 400 to 900, more preferably 500 to 800 and in particular 600 to 700, through-holes (121) per square metre of drainage board (1),
- through-holes (121) in the side wall (122) of the projection (12) are provided in a region situated above a region of the drainage board (1) designed for the storage of water.

4. Drainage board according to one of the preceding claims,
which comprises recesses (13) between the projections (12) projecting towards the underside (10), the bottom surfaces (130) of which form a standing surface (100) of the drainage board (1), wherein the recesses (13) are in particular designed as water reservoirs.

5. Drainage board according to any of the preceding claims,
which consists of a deep-drawn or compression-moulded plastic, wherein the through-holes (121) are formed in particular during deep-drawing or compression moulding or are subsequently punched in.

6. Green roof structure (2) comprising at least one drainage board (1) according to one of the preceding claims.

7. Green roof structure according to claim 6, wherein the at least one drainage board (1) is arranged in an edge region of the roof and, in particular, in an edge region of the roof facing the prevailing wind direction.

8. Green roof structure according to claim 6 or 7, wherein a plurality of drainage boards (1) are arranged side by side and, in particular, over the entire area of the green roof structure.

9. Green roof structure also according to any one of claims 6 to 8, wherein a substrate layer (20) is applied above the at least one drainage board (1), the height of which is no more than 8 cm, preferably no more than 6 cm, more preferably at most 4 cm and, in particular, no more than 3 cm.

10. Green roof structure according to claim 9, wherein the substrate layer (20) comprises planting substrate, in particular predominantly mineral planting substrate, a vegetation mat, mineral loose material, rock wool or any combinations thereof, in particular in layers one above the other.

## Revendications

1. Plaque de drainage (1) pour une structure de toiture végétalisée (2), qui est conçue comme un élément plat ayant une face inférieure (10) destinée à être orientée vers une surface de toiture (D) ainsi qu'une face supérieure (11) opposée à la face inférieure (10), et qui présente une pluralité de saillies (12) ouvertes vers la face inférieure (10), lesquelles font saillie en direction de la face supérieure (11) et possèdent chacune une surface d'extrémité (120), les surfaces d'extrémité (120) formant une surface d'appui (110) sur la face supérieure (11), dans laquelle au moins une ouverture de passage (121) qui se trouve dans la surface d'extrémité (120) ou dans une paroi latérale (122) de la saillie (12) est présente dans au moins une partie des saillies (12), **caractérisée en ce que**
la surface totale des surfaces d'ouverture de l'ensemble des ouvertures de passage (121) représente 2 à 15 % de la surface totale de la plaque de drainage.

2. Plaque de drainage selon la revendication 1,
dans laquelle la surface totale des surfaces d'ouverture de l'ensemble des ouvertures de passage (121) représente 2,5 à 10 %, de préférence 4 à 8 % et en particulier 5 à 7 % de la surface totale de la plaque de drainage.

3. Plaque de drainage selon la revendication 1 ou 2,
dans laquelle ladite au moins une ouverture de passage (121) présente au moins l'une des propriétés suivantes :
- une ouverture de passage (121) est présente dans la surface d'extrémité (120) de chaque saillie (12),
- elle est disposée dans une zone de la paroi latérale (122) de la saillie (12) proche de la surface d'extrémité (120),
- au moins une ouverture de passage (121) et en particulier exactement une ouverture de passage (121) est présente dans chaque saillie (12),
- une surface d'ouverture se situe dans une plage de 40 mm² à 180 mm²,
- entre 270 et 1200, de préférence entre 400 et 900, de manière particulièrement préférée entre 500 et 800 et en particulier entre 600 et 700, ouvertures de passage (121) sont présentes par mètre carré de plaque de drainage (1),
- des ouvertures de passage (121) dans la paroi latérale (122) de la saillie (12) sont prévues dans une zone située au-dessus d'une zone de la plaque de drainage (1) conçue pour le stockage de l'eau.

4. Plaque de drainage selon l'une des revendications précédentes,
laquelle présente, entre les saillies (12), des renfoncements (13) faisant saillie en direction de la face inférieure (10), dont les surfaces de fond (130) forment une surface d'appui (100) de la plaque de drainage (1), les renfoncements (13) étant en particulier conçus comme des réservoirs d'eau.

5. Plaque de drainage selon l'une des revendications précédentes,
laquelle est constituée d'une matière plastique emboutie ou moulée par compression, les ouvertures de passages (121) étant en particulier formées pendant l'emboutissage ou le moulage par compression ou estampées ultérieurement.

6. Structure de toiture végétalisée (2) comprenant au moins une plaque de drainage (1) selon l'une des revendications précédentes.

7. Structure de toiture végétalisée selon la revendication 6, dans laquelle ladite au moins une plaque de drainage (1) est disposée dans une zone périphérique du toit et en particulier dans une zone périphérique du toit située dans la direction du vent dominant.

8. Structure de toiture végétalisée selon la revendication 6 ou 7, dans laquelle plusieurs plaques de drainage (1) sont disposées les unes à côté des autres et en particulier sur toute la surface de la structure de toiture végétalisée.

9. Structure de toiture végétalisée selon l'une des revendications 6 à 8, dans laquelle une couche de substrat (20) est appliquée au-dessus de ladite au moins une plaque de drainage (1), dont l'épaisseur ne dépasse pas 8 cm, de préférence 6 cm, de manière particulièrement préférée 4 cm et en particulier 3 cm.

10. Structure de toiture végétalisée selon la revendication 9, dans laquelle la couche de substrat (20) comprend un substrat végétal, en particulier un substrat végétal principalement minéral, un tapis de végétation, des matériaux minéraux en vrac, de la laine de roche ou toute combinaison de ceux-ci, en particulier disposés en couches superposées.
